# FASCICULE DE BREVET EUROPEEN

(11) **EP 1 181 744 B1**
(45) Date de publication et mention de la délivrance du brevet: **13.04.2005**
(21) Numéro de dépôt: 00925416.0
(22) Date de dépôt: 09.05.2000
(51) Int. Cl.: H01Q 9/28, H01Q 21/08, H01Q 1/24

(54) **ANTENNE A POLARISATION VERTICALE**
ANTENNE MIT VERTIKALER POLARISATION
VERTICAL POLARISATION ANTENNA

(30) Priorité: 10.05.1999 FR 9905924
(43) Date de publication de la demande: 27.02.2002
(73) Titulaire: ALCATEL, 75008 Paris (FR)
(72) Inventeur: LE BALIER, Jean-Yves, F-44570 Trignac (FR); LE BAYON, Armel, F-44500 La Baule (FR); NEDELEC, Daniel, F-44600 Saint Nazaire (FR)
(74) Mandataire: Sciaux, Edmond
(86) Numéro de dépôt international: PCT/FR2000/001241
(87) Numéro de publication internationale: WO 2000/069019

(56) Documents cités:
- FR-A- 1 326 096
- US-A- 2 726 388
- US-A- 3 969 730
- US-A- 5 285 212
- AKIMOTO M ET AL: "CHARACTERISTICS OF A BIDIRECTIONAL PRINTED DIPOLE ANTENNA FOR STREET-MICROCELLULAR SYSTEMS" IEEE VEHICULAR TECHNOLOGY CONFERENCE,US,NEW YORK, IEEE, vol. CONF. 46, 1996, pages 357-361, XP000594310 ISBN: 0-7803-3158-3

## Description

La présente invention se rapporte aux antennes à polarisation verticale, comportant une structure porteuse verticale, de forme allongée, et des dipôles situés à différents niveaux le long de la structure et couplés à un câble coaxial d'alimentation.

Le document WO 97/45892 divulgue une telle antenne, en particulier une antenne omnidirectionnelle en azimut, ayant au moins deux dipôles situés à un même niveau sur la structure verticale. Les dipôles et des réseaux associés d'alimentation à partir du câble coaxial sont intégrés à la structure en constituant un ensemble symétriseur.

La structure de cette antenne connue est constituée par deux profilés métalliques identiques, qui sont parallèles et à une distance bien définie l'un de l'autre et sont ainsi assemblés par des joints isolants. Ces profilés comprennent chacun une partie centrale en forme de gouttière longitudinale et deux branches latérales opposées et planes. Ils sont assemblés dos à dos, en ayant les deux gouttières tournées vers l'extérieur et leurs branches planes disposées deux à deux face à face et séparées par la distance définie entre les profilés.

Les dipôles et leurs réseaux associés d'alimentation sont usinés dans les branches planes des deux profilés, les deux brins de chaque dipôle étant usinés dans deux branches assemblées face à face et étant convenablement pliés pour constituer le dipôle lors de l'assemblage des deux profilés.

Le câble coaxial d'alimentation aboutit à l'une des extrémités de cette structure. Son conducteur extérieur est connecté électriquement à un premier des deux profilés. Son conducteur intérieur est connecté électriquement à un conducteur auxiliaire, monté dans la gouttière de ce même premier profilé et maintenu à distance des parois de cette gouttière pour reconstituer la structure coaxiale d'alimentation. Il s'étend ainsi jusqu'à mi-hauteur du premier profilé, d'où il est connecté au deuxième profilé par un connecteur coaxial, pour permettre d'alimenter symétriquement les dipôles situés de part et d'autre du plan transversal médian de la structure d'antenne en formant un ensemble symétriseur.

Une telle antenne génère un signal polarisé verticalement, qui est omnidirectionnel en azimut dès lors que l'antenne comporte au moins deux dipôles par niveau vertical. Elle génère un signal polarisé verticalement, qui est directionnel en azimut si l'antenne ne comporte qu'un seul dipôle à choque niveau vertical.

Le signal azimutal polarisé verticalement de cette antenne présente aus si une composante croisée de polarisation, qui est horizontale et inhérente aux antennes à polarisation verticale munies de dipôles et est due notamment au rayonnement de parties métalliques horizontales de l'antenne. Cette composante horizontale de polarisation, bien que plus faible que la composante verticale principale et se situant en général à un niveau de l'ordre de 12 à 15 dB au-dessous de celle-ci, est en tant que telle indésirable car susceptible de perturber d'autres types d'antennes avoisinantes.

L'antenne connue précitée est par ailleurs de réalisation relativement complexe et coûteuse. En outre, elle n'est utilisable qu'aux basses et moyennes fréquences du fait de sa réalisation en structure mécanique.

La demande de Brevet US-3,969,730 définit une antenne à fentes omnidirectionnelle à polarisation vertical, celle-ci étant obtenue par la réalisation de paires de fentes le long de deux plaques de métal repliées distincts formants ainsi des fentes repliées et alimentées par lignes microrubans centrées entre les plaques métalliques.>

La présente invention a pour but de réaliser une antenne à polarisation verticale, dont la conception est simple et permet de minimiser la composante croisée de polarisation verticale. Elle a aussi pour but de permettre la réalisation de l'antenne aussi bien en structure mécanique qu'en circuit imprimé, pour son utilisation aux basses et moyennes fréquences ou aux hyperfréquences.

La présente invention a pour objet une antenne à polarisation verticale, comportant une structure porteuse verticale de forme allongée et des dipôles situés sur ladite structure, à différents niveaux le long de celle-ci, et couplés à un câble coaxial d'alimentation, caractérisée en ce qu'elle comporte un seul desdits dipôles par niveau et en ce que lesdits dipôles sont coplanaires et sensiblement colinéaires, mais sont inversés les uns par rapport aux autres sur une face de ladite structure, dite avant de l'antenne.

Ladite antenne peut aussi présenter au moins l'une des caractéristiques additionnelles suivantes :
- Lesdits dipôles sont agencés en deux groupes et inversés d'un groupe à l'autre.
- L'antenne comporte un plan de masse latéral par rapport à chaque groupe de dipôles et coplanaire avec ceux-ci et une ligne d'alimentation latéra le par rapport à chaque groupe de dipôles et située dans un plan distinct du plan de masse mais parallèle à celui-ci, ledit plan de masse et ladite ligne d'alimentation présentant chacun un premier tronçon d'un premier côté le long de l'un desdits groupes de dipôles, un deuxième tronçon de l'autre côté le long de l'autre groupe et un tronçon médian de continuité passant entre les deux groupes, et comporte, en outre, des projections prévues sur lesdits premier et deuxième tronçons dudit plan de masse et de ladite ligne d'alimentation et reliées auxdits dipôles .
- Ledit câble coaxial d'alimentation s'étend contre ledit plan de masse jusqu'à un point milieu du tronçon médian dudit plan de masse et est relié à un point milieu correspondant du tronçon médian de ladite ligne d'alimentation, par une sortie coaxiale prévue entre lesdits points milieux dudit plan de masse et de ladite ligne d'alimentation.
- L'antenne comporte un réflecteur associé auxdits dipôles et monté en regard de celle des faces de ladite structure qui est opposée à celle formant ladite face avant de l'antenne.

Les caractéristiques et avantages de la présente invention ressortiront de la description d'un mode préféré de réalisation illustré dans les dessins ci-annexés.

Dans ces dessins :
- Les figures 1 et 2 sont une vue de face et une vue de dos d'une antenne omnidirectionnelle selon la présente invention,
- La figure 3 montre le diagramme de rayonnement en azimut de l'antenne des figures 1 et 2,
- La figure 4 illustre le fonctionnement de l'antenne des figures 1 et 2,
- La figure 5 représente une adaptation de l'antenne précitée des figures 1 et 2, pour constituer alors une antenne directive conforme à l'invention,
- La figure 6 est le diagramme de rayonnement de l'antenne directive de la figure 5.

L'antenne omnidirectionnelle illustrée dans les figures 1 et 2 est montrée réalisée en structure imprimée. Elle peut tout aussi bien être réalisée en structure mécanique assemblée.

Elle comporte un agencement de six dipôles demi-ondes référencés 1 ou 2, qui sont coplanaires et sensiblement colinéaires et sont inversés les uns par rapport aux autres. Ces dipôles sont imprimés sur une face avant d'un substrat diélectrique 3, de forme allongée et de résistance mécanique convenable, constituant la structure porteuse de l'antenne. Les dipôles sont organisés en deux groupes identiques le long du substrat, en étant désignés par 1 ou 2 selon le groupe auquel chacun d'eux appartient et en étant inversés d'un groupe à l'autre.

Cette antenne est planaire et réalise la combinaison de deux systèmes d'antennes élémentaires, ayant chacune le même nombre de dipôles soit deux fois moins de dipôles que l'antenne résultante, pour l'obtention d'un diagramme qua si omnidirectionnel de l'antenne résultant de cette combinaison.

Bien entendu, l'antenne peut comporter un nombre quelconque de dipôles pour le gain souhaité.

Le substrat 3 porte également des réseaux d'alimentation des dipôles, désignés globalement par la référence 4 et imprimés sur les deux faces du substrat. Ces réseaux d'alimentation définissent un plan de masse 5 sur la face avant et une ligne d'alimentation proprement dite 6 sur la face arrière du substrat. Ils sont prévus en correspondance latéralement le long des deux groupes de dipôles et présentent des projections horizontales sensiblement quart d'onde 7 et 8 pour l'alimentation des dipôles.

Le plan de masse 5 et la ligne d'alimentation 6 comprennent chacun deux tronçons analogues opposés, qui sont réalisés le long et sensiblement sur la m i-longueur du premier bord et du deuxième bord du substrat, respectivement, et un tronçon médian de continuité, qui est réalisé légèrement en biais depuis le premier au deuxième tronçon précédent, en passant entre les deux groupes de pôles. Les projections horizontales 7 qui partent du plan de masse sont prévues deux à deux côte à côte et dites doubles et aboutissent ainsi directement aux deux brins des dipôles. Les projections horizontales 8 qui partent de la ligne d'alimentation sont simples et reliées à un seul des brins des dipôles, par des inserts métalliques soudés 9 traversant le substrat.

Un câble coaxial 10 assure l'arrivée d'alimentation jusqu'à un point milieu 11 de l'antenne. Il s'étend le long du pian de masse 5 jusqu'à ce point milieu, en étant masqué par ce plan de masse il est soudé au plan de masse pour sa tenue mécanique et la liaison électrique de son conducteur extérieur au plan de masse. Son conducteur intérieur est relié par soudure à la ligne d'alimentation 6, à travers une sortie coaxiale qui est prévue au point milieu 11 et désignée par la même référence de ce point milieu Cette sortie coaxiale est réalisée par un passage à travers le substrat et une demetallisation locale correspondante mais légèrement plus grande du plan de masse

L'antenne est ainsi alimentée en son centre, directement par le câble coaxial d'alimentation, pour assurer alors l'alimentation symétrique et en phase des différents dipôles.

Sur la figure 1, on a fait apparaître que les deux groupes de dipôles présentent entre eux un faible entraxe d. Cet entraxe d permet d'aligner les centres de phase des dipôles des deux groupes, pour compenser leur léger décalage dû à l'effet du plan de masse sur les dipôles. La valeur de cet entraxe est très faible et de l'ordre de quelques mm. Elle dépend de la fréquence d'utilisation de l'antenne et est en pratique ajustée en fonction de celle-ci. Cet entraxe ainsi ajusté permet de minimiser les ondulations du signal rayonné par l'antenne, en les rendant inférieures à 2 dB par rapport au rayonnement maximal de l'antenne.

Cette antenne est montee dans un radôme de protection, non représenté mais tel que couramment utilise. Ce radôme de forme cylindrique peut être muni d'une pointe parafoudre reliée par un tronçon de câble au plan de masse de l'antenne.

La figure 3 montre le diagramme de rayonnement en azimut de l'antenne, donné avec une échelle de 5 dB par division. Elle fait ressortir que son rayonnement en azimut est quasi-omnidirectionnel, ne présentant que de faibles ondulations limitées et inférieures à 2 dB par rapport au rayonnement maximal, sur les deux côtés de l'antenne correspondant aux positions angulaires notées 90° et - 90°.

La figure 4 illustre l'obtention de la polarisation verticale du signal rayonné par l'antenne, qui résulte de l'ajout les unes aux autres des composantes verticales Ev de polarisation des signaux de ses différents dipôles. Elle fait également ressortir que les composantes horizontales Ec de polarisation des signaux de deux éléments dipôles inversés sont opposées et tendent ainsi de s'annuler. Ceci permet en pratique l'obtention d'une antenne à polarisation verticale, dont la composante croisée ou horizontale est très faible et se situe à un niveau de l'ordre de 20 dB en dessous de la polarisation verticale.

Cette antenne est utilisable à toutes les fréquences où les éléments dipôles sont réalisables, ainsi par exemple en structure mécanique aux basses et moyennes fréquences et en structure imprimée aux hyperfréquences.

Indépendamment des caractéristiques de son rayonnement indiquées en regard des figures 3 et 4, la forme planaire de l'antenne la rend peu encombrante et légère. Ainsi par exemple, les dimensions de l'antenne en circuit imprimé, utilisée à 3, 5 GHz, sont de 330 x 60 x 1,5 mm.

Sa conception très simple permet un assemblage rapide et une très bonne reproductibilité de l'antenne, en la rendant de coût moindre. Ainsi l'assemblage de l'antenne réalisée en circuit imprimé se limite à la mise en place du câble coaxial d'alimentation. L'assemblage d'une antenne réalisée en structure mécanique comprend bien entendu l'opération préalable d'assemblage convenable d'une plaque métallique usinée, qui reproduit le circuit imprimé de la face avant de l'antenne décrite ci-avant, et d'une ligne d'alimentation, qui est munie de ses projections horizontales et est isolée, comme ses projections, de la plaque métallique.

La figure 5 représente une antenne directive, qui est réalisée par l'adjonction d'un réflecteur 20 à l'antenne omnidirectionnelle des figures 1 et 2, les références principales de l'antenne omnidirectionnelle précitée étant reprises dans cette figure 5. Ce réflecteur 20 est placé à l'arrière du substrat 3 en étant à proximité de celui-ci. Il est dans cette figure 5 de section transversale en forme de U, les bords de ses branches latérales affleurant sensiblement le substrat.

Le réflecteur peut en variante être placé à l'avant du substrat. Dans ces conditions, le rayonnement des éléments dipôles traverse le substrat.

Ainsi que montré dans la figure 6, le diagramme de rayonnement en azimut de l'antenne de cette figure 5 est rendu directif, par déformation et orientation précise du diagramme de rayonnement omnidirectionnel tel qu'illustré dans la figure 3 de l'antenne initiale sans ce réflecteur.

On note aussi en regard de cette antenne directive que la forme, la taille et la position de son réflecteur permettent de déformer plus ou moins le diagramme de rayonnement omnidirectionnel de l'antenne initiale pour l'obtention du diagramme directif souhaité en azimut. Le signal de cette antenne directive est polarisé verticalement et présente un niveau très faible de polarisation croisée, comme celui de l'antenne omnidirectionnelle initiale sans réflecteur associé.

Cette antenne directive présente par ailleurs les mêmes avantages que l'antenne omnidirectionnelle précitée.

## Revendications

1. Antenne à polarisation verticale, comportant une structure porteuse verticale de forme allongée et des dipôles situés sur ladite structure, à différents niveaux le long de celle-ci, et couplés à un câble coaxial d'alimentation, **caractérisée en ce qu'**elle comporte un seul desdits dipôles (1,2) par niveau le long de ladite structure (3) ;
et **en ce que** lesdits dipôles sont coplanaires et sensiblement colinéaires mais sont également répartis en deux groupes à la suite l'un de l'autre sur la dite structure et sont inversés d'un groupe à l'autre de telle sorte que les composantes horizontales de polarisation des deux groupes sont opposées.

2. Antenne selon la revendication 1, **caractérisée en ce qu'**elle comporte un plan de masse (5) latéral par rapport à chaque groupe de dipôles et coplanaire avec ceux-ci et une ligne d'alimentation (6) latérale par rapport à chaque groupe de dipôles et située dans un plan distinct du plan de masse mais parallèle à celui-ci, ledit plan de masse et ladite ligne d'alimentation présentant chacun un premier tronçon situé d'un premier côté le long de l'un desdits groupes de dipôles, un deuxième tronçon de l'autre côté le long de l'autre groupe et un tronçon médian de continuité passant entre les deux groupes, et comportant en outre des projections (7,8) prévues sur lesdits premier et deuxième tronçons dudit plan de masse et de ladite ligne d'alimentation et reliées auxdits dipôles (1,2).

3. Antenne selon la revendication 2, **caractérisée en ce que** ledit câble coaxial (10) s'étend contre ledit plan de masse (5) jusqu'à un point milieu (11) du tronçon médian dudit plan de masse et est relié à un point milieu correspondant du tronçon médian de ladite ligne d'alimentation (6), par une sortie coaxiale prévue entre lesdits points milieux (11) dudit plan de masse et de ladite ligne d'alimentation.

4. Antenne selon la revendication 3, **caractérisée en ce que** les dipôles du premier et du second groupes sont alignés respectivement sur un premier et un second axe présentant un entraxe (d) entre eux, de valeur limitée à quelques mm et ajustée en fonction de la fréquence d'utilisation de ladite antenne.

5. Antenne selon l'une des revendications 3 et 4, **caractérisée en ce que** ladite structure (3) est un support diélectrique et **en ce que** lesdits dipôles (1,2), ledit plan de masse (5) et lesdites projections (7) de celui-ci sont imprimés sur celle des faces dudit support diélectrique constituant une face dite avant de l'antenne, et ladite ligne d'alimentation (6) et lesdites projections (8) de celle-ci sont imprimées sur l'autre face dudit support diélectrique.

6. Antenne selon l'une des revendications 3et 4, **caractérisée en ce que** ladite structure (3) est un support métallique dans lequel sont directement intégrés lesdits dipôles (1,2), ledit plan de masse (5) et lesdites projections (7) de celui-ci et **en ce que** ladite ligne d'alimentation (6) et lesdites projections (8) de celle-ci sont assemblées sur une face dite arrière dudit support métallique en étant isolées de celui-ci.

7. Antenne selon l'une des revendications 1 à 6, **caractérisée en ce qu'**elle comporte un réflecteur (20), associé auxdits dipôles (1,2) et monté en regard de celle des faces de ladite structure qui est opposée à celle formant ladite face avant de l'antenne , ou en regard de ladite face avant.

## Patentansprüche

1. Vertikal polarisierte Antenne, die aus einer vertikalen, länglichen Tragkonstruktion besteht und deren Dipole auf verschiedenen Höhen entlang der Tragkonstruktion angeordnet und an ein Koaxial-Stromversorgungskabel angeschlossen sind, **dadurch gekennzeichnet, dass** sie entlang der genannten Konstruktion (3) pro Höhenstufe nur einen der genannten Dipole (1,2) enthält;
sowie dadurch, dass die genannten Dipole koplanar und exakt kolinear, jedoch ebenfalls in zwei Gruppen aufgeteilt sind, die nacheinander auf der genannten Konstruktion angebracht sind und die beiden Gruppen in umgekehrter Richtung zueinander ausgerichtet sind, so dass die horizontalen Polarisationskomponenten der beiden Gruppen entgegengesetzt verlaufen.

2. Antenne gemäß Anspruch 1, **dadurch gekennzeichnet, dass** sie eine Erdungsfläche (5) enthält, die seitlich von jeder Dipolgruppe und koplanar dazu verläuft, sowie eine Stromversorgungsleitung (6), die seitlich von jeder Dipolgruppe und auf einer anderen Ebene als die Erdungsfläche, jedoch parallel dazu verläuft, wobei die genannte Erdungsfläche und die genannte Stromversorgungsleitung jeweils einen ersten Teilabschnitt auf einer ersten Seite entlang einer der genannten Dipolgruppen, einen zweiten Teilabschnitt auf der anderen Seite entlang der anderen Dipolgruppe und einen mittleren, zwischen den beiden Gruppen verlaufenden Verbindungsabschnitt darstellen, zudem sind auf dem genannten ersten und zweiten Teilabschnitt der genannten Erdungsfläche und der genannten Stromversorgungsleitung jeweils Stege (7, 8) angebracht, die mit den genannten Dipolen (1, 2) verbunden sind.

3. Antenne gemäß Anspruch 2, **dadurch gekennzeichnet, dass** das genannte Koaxialkabel (10) über die genannte Erdungsfläche (5) bis zu einem mittleren Punkt (11) des Verbindungsabschnitts der genannten Erdungsfläche geführt wird und an einen entsprechenden mittleren Punkt des Verbindungsabschnitts der genannten Stromversorgungsleitung (6) angeschlossen ist, und zwar über einen Koaxialausgang der zwischen den beiden mittleren Punkten (11) der genannten Erdungsfläche und der genannten Stromversorgungsleitung vorgesehen ist.

4. Antenne gemäß Anspruch 3, **dadurch gekennzeichnet, dass** die Dipole der ersten und der zweiten Gruppe jeweils auf einer ersten und einer zweiten Achse angeordnet sind, und dazwischen einen Abstand (d) aufweisen, dessen Wert auf wenige Millimeter beschränkt ist und der abhängig von der Betriebsfrequenz der genannten Antenne entsprechend eingestellt wird.

5. Antenne gemäß einem der Ansprüche 3 und 4, **dadurch gekennzeichnet, dass** die genannte Konstruktion (3) aus einem dielektrischen Träger besteht und dass die genannten Dipole (1, 2), die genannte Erdungsfläche (5) und deren genannte Stege (7) auf die Seite des dielektrischen Trägers gedruckt sind, die die so genannte Vorderseite der Antenne darstellt, und die genannte Stromversorgungsleitung (6) und deren genannten Stege (8) auf die andere Seite des genannten dielektrischen Trägers gedruckt sind.

6. Antenne gemäß einem der Ansprüche 3 und 4, **dadurch gekennzeichnet, dass** die genannte Konstruktion (3) aus einem Metallträger besteht, in den die genannten Dipole (1, 2), die genannte Erdungsfläche (5) und deren genannte Stege (7) direkt integriert sind, und dass die genannte Stromversorgungsleitung (6) und deren genannten Stege (8) auf der so genannten Rückseite des genannten Metallträgers angebracht und gegenüber diesem isoliert sind.

7. Antenne gemäß einem der Ansprüche 1 bis 6, **dadurch gekennzeichnet, dass** sie mit einem Reflektor (20) ausgestattet ist, der mit den genannten Dipolen (1, 2) verbunden und gegenüber der Seite der genannten Konstruktion installiert ist, die entgegengesetzt zu der Seite liegt, die die genannte Antennenvorderseite bildet, oder gegenüber der genannten Vorderseite.

## Claims

1. A vertical polarisation antenna including a vertical support structure of elongate shape and dipoles situated at different levels along said structure and coupled to a coaxial feeder cable, **characterised in that** it includes only one of said dipoles (1, 2) per level along said structure (3) and **in that** said dipoles are coplanar and substantially colinear but are also divided into two groups one after the other on said structure and inverted from one group to the other such that the horizontal polarisation components of the two groups are opposite one another:

2. An antenna according to claim 1, **characterised in that** it includes a ground plane (5) disposed laterally relative to each group of dipoles and coplanar therewith and a feeder line (6) disposed laterally relative to each group of dipoles and situated in a plane separate from but parallel to the ground plane, said ground plane and said feeder line each having a first section on a first side and along one of said groups of dipoles, a second section on the other side and along the other group, and a median continuity section passing between the two groups, and further includes projections (7, 8) provided on said first and second sections of said ground plane and said feeder line and connected to said dipoles (1,2).

3. An antenna according to claim 2, **characterised in that** said coaxial cable (10) extends against said ground plane (5) as far as a mid-point (11) of the median section of said ground plane and is connected to a corresponding mid-point of the median section of said feeder line (6) by a coaxial output provided between said mid-points (11) of said ground plane and said feeder line.

4. An antenna according to claim 3, **characterised in that** the dipoles of the first and second groups are aligned, respectively, on a first and a second axis having a centre distance of axes (d) between them whose value is limited to a few mm and is adjusted as a function of the operating frequency of said antenna.

5. An antenna according to either claim 3 or claim 4, **characterised in that** said structure (3) is a dielectric support and **in that** said dipoles (1, 2), said ground plane (5) and said projections (7) thereof are printed on the face of said dielectric support constituting the front face of the antenna, and said feeder line (6) and said projections (8) thereof are printed on the other face of said dielectric support.

6. An antenna according to either claim 3 or claim 4, **characterised in that** said structure (3) is a metal support into which said dipoles (1, 2), said ground plane (5) and said projections (7) thereof are directly integrated, and **in that** said feeder line (6) and said projections (8) thereof are assembled to a face of said metal support referred to as its rear face and insulated therefrom.

7. An antenna according to any of claims 1 to 6, **characterised in that** it includes a reflector (20) associated with said dipoles (1, 2) and mounted to face one face of said structure which is opposite that forming said front face of the antenna, or facing said front face.
